# EUROPÄISCHE PATENTSCHRIFT

(11) **EP 0 165 371 B1**
(45) Veröffentlichungstag und Bekanntmachung des Hinweises auf die Patenterteilung: **28.10.1987**
(21) Anmeldenummer: 84890117.9
(22) Anmeldetag: 20.06.1984
(51) Int. Cl.: F24D 11/00, F24D 5/04, F24F 13/15

(54) **Anlage zur Speisung von Räumen mit Heissluft**
Installation for hot air supply of rooms
Dispositif pour l'alimentation des locaux avec de l'air chaud

(43) Veröffentlichungstag der Anmeldung: 27.12.1985
(73) Patentinhaber: Gottsberger-Wuck, Astrid, A-8793 Trofaiach (AT); Wuck, Dagmar, AT-8793 Trofaiach (AT)
(72) Erfinder: Gottsberger-Wuck, Astrid, A-8793 Trofaiach (AT); Wuck, Dagmar, AT-8793 Trofaiach (AT)
(74) Vertreter: Atzwanger, Richard Dipl.Ing.

## Beschreibung

Die Erfindung betrifft eine Anlage zur Speisung von Räumen mit Heissluft mittels eines Heissluftspeichers, in welchem ein Heizungskessel vorgesehen ist und welcher mit den Räumen über Luftführungskanäle verbunden ist, wobei in den Luftführungskanälen Ventile oder dgl. angeordnet sind.

Es ist bekannt, Räume, insbesondere Räume eines Wohnhauses, mit Heissluft, die aus einem Speicher entnommen wird, zu speisen. Eine solche Anlage ist beispielsweise aus der DE-B-2 233 413 bekannt. Ein derartiger Heissluftspeicher muss gegenüber den anderen Räumen in geeigneter Weise isoliert sein. Hierfür bestehen dessen Wände aus mehreren isolierenden Schichten und sind die Zutrittsöffnungen in geeigneter Weise, wie durch mehrschichtige Türen oder Vorhänge, ebenfalls isoliert. Es ist weiters bekannt, einen derartigen Heissluftspeicher gleichzeitig auch als Saunaraum zu verwenden.

Um derartige Anlagen in energiemässiger Hinsicht optimal betreiben zu können, ist es einerseits erforderlich, einen Heizungskessel mit einem hohen Dauerwirkungsgrad bei nahezu rauchloser Verbrennung zu verwenden und ist es andererseits erforderlich, zur Vermeidung von Wärmeverlusten in den Luftführungskanälen auf geringe Druckdifferenzen ansprechende und gut isolierende Ventile anzuordnen, durch welche verhindert wird, dass aus dem Heissluftspeicher heisse luft durch einen Kanal für die Zuführung von abgekühlter bzw. frischer Luft hindurch austritt bzw. durch welche eine Dosierung der in die zu beheizenden Räume abströmenden Heissluft ermöglicht wird.

Aus der DE-U-7 437 781 sind Ventile zur Anordnung in Luftführungskanälen bekannt, welche durch Lamellen und diesen zugeordneten Abdeckungen bzw. Klappen gebildet sind. Da jedoch die Lamellen geneigt angeordnet sind, wird durch diese bei in Schliessstellung befindlichen Klappen nicht gewährleistet, dass die Luft zwischen diesen unverändert verbleibt. Zur Erzielung einer hohen Wärmeisolierung ist es jedoch erforderlich, dass im Bereich dieser Lamellen keine Luftströmung auftritt.

Die vorstehend angegebenen Aufgaben werden erfindungsgemäss dadurch gelöst, dass dervertikale Rauchgasabzug des Heizungskessels, der vom obersten Bereich des ebenfalls vertikalen Feuerungsraumes ausgeht, einen Durchmesser aufweist, der mindestend der Hälfte des horizontalen Querschnittes des Feuerungsraumes gleich ist, dass an den Rauchgasabzug des Feuerungsraumes eine etwa horizontal liegende Nachverbrennungskammer anschliesst, in welche ein zusätzlicher Brenner eingesetzt ist, und dass die Ventile durch eine Gruppe von zumindest angenähert horizontal ausgerichteten, zueinander parallelen Lamellen, die zumindest an ihrer einen Seite mit beweglichen Klappen, einem Vorhang, einer Abdeckung oder dgl. versehen sind, gebildet sind.

Vorzugsweise ist anschliessend an die etwa horizontal liegende Nachverbrennungskammer eine zweite gleichfalls etwa horizontal liegende Nachverbrennungskammer vorgesehen, wobei die beiden Nachverbrennungskammern miteinander an dem der Mündung des Rauchgasabzuges in die erste Nachverbrennungskammer abliegenden Ende über einen etwa vertikalen Stutzen verbunden sind. Dabei können die beiden Nachverbrennungskammern übereinanderliegend angeordnet sein.

Nach weiteren bevorzugten Merkmalen weisen die beiden Nachverbrennungskammern einen vertikalen Querschnitt auf, der dem horizontalen Querschnitt des Feuerungsraumes des Heizungskessels zumindest gleich ist, ist mindestens eine der beiden Nachverbrennungskammern mit einem ananähernd horizontal abragenden Stutzen ausgebildet, an dessen freiem Ende eine Klappe angeordnet ist, sind die beiden Nachverbrennungskammern aus glutbeständigem, schwarzstrahlendem Material gefertigt und sind sie an ihrer Aussenseite nicht isoliert. Dabei kann der Abgasstutzen an den unteren Bereich der zweiten Nachverbrennungskammer anschliessen und kann der in die erste Nachverbrennungskammer eingesetzte zusätzliche Brenner durch einen Thermostaten gesteuert sein, der einen Betrieb dieses Brenners verhindert, solange im Heizungskessel ein vorgegebener Temperaturwert nicht unterschritten wird.

Vorzugsweise sind die Ventile in für die Luftführungskanäle gebildete Öffnungen in der Wand des Heissluftspeichers eingebaut. Dabei kann zwischen einem Kaltluftkanal und einem Heissluftkanal ein mit Klappen ausgebildetes weiteres Ventil vorgesehen sein, kann das in einem Kaltluftkanal eingebaute Ventil mit zum Heissluftspeicher öffnenden Klappen ausgebildet sein und kann ein in einem Heissluftkanal befindliches Ventil an der dem Heissluftspeicher zugewandten Seite mit einem höhenverstellbaren Vorhang ausgebildet sein. Weiters können die Lamellen einiger Ventile durch eine Platte oder eine Folie aus bei niedrigen Temperaturen schmelzendem Material abgedeckt sein. Nach weiteren bevorzugten Merkmalen sind ein Kaitiuftkanat und der Heissluftkanal mit nebeneinander angeordneten Ventilen ausgebildet, sind in einem Heissluftkanal zwei übereinander angeordnete Ventile vorgesehen und ist in einem Frischluftkanal eine Absperreinrichtung angeordnet.

Zudem können im Heissluftspeicher für dessen Verwendung als Sauna Sitz- und Liegeflächen und ein Raumthermostat zur Steuerung der Temperaturverhältnisse in den Räumen vorgesehen sein.

Nach weiteren bevorzugten Merkmalen ist die Eingangsöffnung zum Heissluftspeicher durch mehrere hintereinander befindliche Vorhänge z.B. aus Glasseidengewebe, mit dazwischen liegenden Luftschichten verschlossen und ist im Heissluftspeicher zwischen nicht isolierten Heisswasserbehältern und in diesem angeordneten Sitz- und Liegeflächen eine Strahlenschutzwand angeordnet.

Der Gegenstand der Erfindung ist nachstehend anhand eines in der Zeichnung dargerstellten Ausführungsbeispiels näher erläutert. Es zeigen:
Fig. 1 einen Heizungsraum, der mit einer erfindungsgemässen Heizungsanlage und mit erfindungsgemässen Ventilen ausgebildet ist, in vertikalem Querschnitt,
Fig. 2 einen anmeldungsgemässen Heizungskessel mit zwei über diesem angeordneten Nachverbrennungskammern, in vertikalem Querschnitt und schematischer Darstellung,
Fig. 3 einen Vertikalschnitt durch die Wand eines Heissluftspeichers und durch dessen Anschlusskanäle mit einer ersten Ausführungsvariante eines erfindungsgemässen Ventils, die
Fig. 4 und 5 Vertikalschnitte durch erfindungsgemässe Ventile, die als Sicherung gegen Übertemperaturen dienen, die
Fig. 6 und 7 Vertikalschnitte durch die Wand eines Heissluftspeichers mit zwei weiteren Ausführungsvarianten eines erfindungsgemässen Ventils und die
Fig. 8 und 9 einen Vertikalschnitt durch eine dritte Ausführungsvariante eines erfindungsgemässen Ventils sowie eine Vorderansicht dieser Variante.

Wie aus Fig. 1 ersichtlich ist, befindet sich in einem Heissluftraum bzw. Heissluftspeicher 1, der insbesondere auch als Saunaraum Verwendung findet, ein Heizungskessel 20, der nachstehend anhand der Fig. 2 näher erläutert ist. Auf einem im Heissluftraum 1 angeordneten Gestell 10 sind weitere Behälter 11 für die Erzeugung von heissem Gebrauchswasser, sogenannte Boiler, angeordnet. Durch eine Strahlenschutzwand 13 vom Heizungskessel 20 und von den Behältern 11 getrennt, befinden sich Flächen 14, 15 und 16, die als Liegen bzw. als Sitzflächen bei Verwendung des Heissluftraumes 1 als Sauna benützt werden können. Da sich die Behälter 11 im Strahlungsbereich des Heizungskessels 20 befinden und sie nicht isoliert sind, weist die Temperatur des in diesen Behältern 11 befindlichen Wassers einen Wert auf, der etwa 10° über der Temperatur im Heissluftraum 1 liegt.

Weiters sind in den Wänden des Heissluftraumes 1 Öffnungen vorgesehen, in welche Ventile bzw. Verschlüsse 50, 51, 52, 53 eingesetzt sind, die nachstehend anhand der Fig. 3 bis 9 näher erläutert sind. Unterhalb des Bodens 2 und hinter den Wänden 3 sowie an der Decke befinden sich Isolierschichten 4, durch die eine optimale Wärmedämmung des Heissluftraumes 1 gegenüber den umliegenden Räumen gewährleistet ist. Hierdurch wird sichergestellt, dass im Heissluftraum 1 erzeugte Wärme nur in gesteuerter Weise durch die Ventile bzw. Verschlüsse 53 an die Räume weitergeleitet wird.

Die Eingangsöffnung 17 in den Heissluftraum 1 ist dadurch isoliert, dass in dieser mehrere Vorhänge 18 aus einem Glasseidengewebe oder dgl. vorgesehen sind. Durch die zwischen diesen Vorhängen 18 bestehenden Luftschichten ist die erforderliche Isolierung des Heissluftraumes 1 auch im Bereich der Eingangsöffnung 17 gewährleistet.

Die Zufuhr von Frischluft bzw. von abgekühlter Umluft erfolgt durch hinter der Wand vorgesehene Kanäle hindurch, die in ersten Ventilen 50, 51 münden. Die Ableitung von Warmluft an die zu beheizenden Räume erfolgt durch ebenfalls hinter der Wand vorgesehene Kanäle hindurch, die an die Ventile 53 anschliessen. Um einen Anstieg der im Heissluftraum 1 auftretenden Temperatur über einen vorgegebenen Höchstwert mit Sicherheit ausschliessen zu können, ist weiters in eine zusätzliche Öffnung ein Ventil 52 eingesetzt, das als Sicherheitsventil wirkt.

Zur Steuerung der Temperaturverhältnisse im Heissluftspeicher 1 und als einstellbarer Begrenzer mit Endanschlag bei z.B. 110°C ist weiters im Heissluftspeicher 1 ein Thermostat 9 angeordnet. Der Boden 2 bzw. die Wandflächen 3 sind durch keramische Platten oder durch Ziegel gebildet. Dieses Material gewährleistet eine gute Speicherung der Wärme. Die Speicherung der Wärme wird weiters auch durch die im Heissluftspeicher 1 angeordneten Warmwasserbehälter 11 bewirkt unter Berücksichtigung dessen, dass Wasser eine sehr hohe Wärmekapazität aufweist.

Die in Fig. 2 schematisch dargestellte und nachstehend erläuterte Heizungsanlage besteht aus einem Heizungskessel 20, der in bekannter Weise einen Feuerungsraum 22, einen Rost 23, einen Aschenraum mit einer Aschenlade 24 und eine Fülltüre 25 aufweist. Nach einer Ausführungsvariante kann er zudem auch einen Brenner für flüssige oder gasförmige Heizungsmedien aufweisen. An der Vorderseite des Heizungskessels 20 ist dieser zudem mit in ihrer Grösse verstellbaren Öffnungen 28 für den Eintritt von Verbrennungsluft 29 in den Feuerungsraum 22 ausgebildet.

An seiner oberen Abschlussfläche ist der Heizungskessel 20 mit einer Öffnung 30 ausgebildet, deren Querschnitt mindestens dem halben horizontalen Querschnitt des Feuerungsraumes 22 des Heizungskessels 20 gleich ist und an den ein Rauchgasstutzen 31 anschliesst, der in eine erste Nachverbrennungskammer 35 mündet. Die erste Nachverbrennungskammer 35, die sich etwa horizontal erstreckt, weist einen vertikalen Querschnitt auf, der dem horizontalen Querschnitt des Feuerungsraumes 22 des Heizungskessels 20 angenähert gleich ist. An dem den Rauchgasstutzen 31 entgegengesetzten Ende schliesst an die erste Nachverbrennungskammer 35 ein Anschlussstutzen 36 an, der in eine zweite Nachverbrennungskammer 45 mündet. An das dem Rauchgasstutzen 31 anliegende Ende schliesst weiters an die erste Nachverbrennungskammer 35 ein etwa horizontal oder geneigt abragender Stutzen 37 an, der zur Aufnahme eines weiteren ÖI- oder Gasbrenners 38 dienen kann. Zum Schutz des Brennerkopfes bei Feststoffverbrennung sind Trennbleche 39 vorgesehen. Um einen gleichzeitigen Betrieb des Brenners 38 und der Feststoffverbrennung ausschliessen zu können, ist ein Temperaturwächter 27 vorgesehen, durch den der Brenner 38 so lange nicht in Betrieb genommen werden kann, bis die Temperatur im oberen Bereich des Heizungskessels 20 auf einen Wert unter 80°C gesunken ist.

An die erste Nachverbrennungskammer 35 schliesst weiters ein Stutzen 40 an, an dessen freiem Ende sich eine Klappe 41 befindet, die bei Auftreten eines Überdruckes in der ersten Nachverbrennungskammer 35 öffnet und einen Druckabbau ermöglicht.

An die zweite Nachverbrennungskammer 45 schliesst ebenfalls ein etwa horizontal gerichteter Stutzen 46 an, der den eigentlichen Rauchgasabzug bildet. Der Stutzen 46 ist dabei gegenüber der horizontalen Mittelachse der zweiten Nachverbrennungskammer 45 nach unten versetzt und schliesst etwa angenähert an deren Boden an. Weiters schliesst an die zweite Nachverbrennungskammer 45 ein zweiter Stutzen 47 mit einer Klappe 48 an, dessen Funktion der Funktion des Stutzens 40 mit der Klappe 41 entspricht.

Die Wirkung dieser Verbrennungsanlage ist wie folgt:
In den Feuerraum 22 des Heizungskessels 20 eingebrachte Brennstoffe verbrennen von oben nach unten und vergasen in diesem, wobei allfällige feste Verbrennungsrückstände durch den Rost 23 hindurch in die Aschenlade 24 gelangen. Die Rauchgase treten durch die obere Öffnung 30 und über den Verbindungsstutzen 31 in die erste Nachverbrennungskammer 35 über, wo deren Nachverbrennung erfolgt. Sofern in der ersten Nachverbrennungskammer 35 ein Überdruck auftritt, kann dieser durch die Öffnung der Klappe 41 abgebaut werden.

Aus der ersten Nachverbrennungskammer 35 treten die Abgase über den Anschlussstutzen 36 in die zweite Nachverbrennungskammer 45 über, wo sie durch Strömung entlang von deren Wänden abgekühlt werden. Schliesslich treten die sich im unteren Bereich der zweiten Nachverbrennungskammer 45 befindlichen, abgekühlten Rauchgase über den Abgasstutzen in den Kamin über. Sofern in der zweiten Nachverbrennungskammer 45 ein Überdruck auftritt, kann dieser gleichfalls durch Öffnung der Klappe 48 abgebaut werden. Da die Aussenflächen der Nachverbrennungskammern 35, 45 nicht isoliert sind, wird die in diesen Kammern 35, 45 erzeugte Wärme an die längs deren Aussenflächen vorbeistreichende Luft abgegeben. Die Nachverbrennungskammern 35, 45 wirken nahezu als Schwarzstrahler. Da eine nahezu vollständige Verbrennung der Rauchgase erfolgt, werden die Brennstoffe optimal ausgenützt, wodurch ein sehr hoher Wirkungsgrad erzielt wird. Zudem wird die Umweltbelastung durch die Abgase ohne Rauchentwicklung äusserst gering gehalten.

In der Brennkammer 22 können beliebige Feststoffe und insbesondere auch Hausmüll verbrannt werden.

Der Verbrennungsvorgang läuft in zwei Stufen ab:
Zuerst verbrennen die wasserstoffhaltigen Rauchgase in der ersten Nachverbrennungskammer 35. Die Abgase im Rauchfang haben durch den verkürzten Weg vom Flammenende bis zum Ausgang eine hohe Temperatur von z.B. 170°C. Dadurch wird eine Kondensation im Rauchfang und die Bildung von korrosionserzeugender schwefeliger Säure aus dem etwaigen Schwefelgehalt des Brennstoffes vermieden. Wenn die Flammen nach dem Ausbrennen der wasserstoffhaltigen Brennstoffteile erlöschen, zieht sich die Verbrennung des Restkohlenstoffes in den Feuerungsraum 22 zurück und brennt im Dauerbrand mit reiner C0₂ Entwicklung. Da die untere Verbrennungsluft nur um etwa die Hälfte der Verbrennungsluft 29 durch den Rost hindurch zuströmt und die andere Hälfte vorgewärmt oberhalb des Glutstockes in den Verbrennungsraum eintritt, verbrennt CO zu C0₂. Das CO entsteht aus C0₂ beim Durchstreichen durch einen höheren Glutstock.

Um Verluste zu vermeiden, ist es üblich, Brenner mit Luftklappen zu versehen, die in den Betriebspausen das Durchströmen von Kaltluft verhindern. Bisher besteht der Nachteil, dass die Restgase im Kessel abkühlen, wodurch sich schwefelige Säure, die korrodierend ist, bildet. Um dies zu verhindern, wird beim anmeldungsgemässen Heizungskessel 20 nach jedem Brennschluss ein Zeitrelais in Gang gesetzt, das etwa 2 bis 3 Minuten das Brennergebläse bei geschlossenem Brennstoffventil eingeschaltet lässt, wodurch die Restgase aus dem Heizungssystem ausgeblasen werden.

Da weiters sehr grossflächige metallische Heizflächen zur Verfügung stehen, die nicht wassergekühlt sind, werden die Flammen nicht gestört, wodurch eine vollständige und rauchfreie Verbrennung gewährleistet ist. Da schliesslich die Nachverbrennungskammern übereinander angeordnet sind, besteht ein grosser Auftrieb, wodurch das Anheizen erleichtert wird.

Die Verbrennungsluft wird geteilt, wobei sie teilweise dem Rost und teilweise vorgewärmt der Brennstoffoberfläche zugeführt wird. Durch zusätzlich zugeführte Sekundärluft wird das rauchlose Abbrennen unterstützt, ohne dass die Flamme eingeengt oder gekühlt wird. Der dann notwendige, ganz geringe Luftüberschuss hebt den Wirkungsgrad der Brennstoffausnützung an. Da die Verbrennungsgase in den beiden Nachverbrennungskammeren 35 und 45 etwa 1 bis 2 min verweilen, steht genügend Zeit zur Verfügung, dass sie ihren Wärmeinhalt abgeben können. Sie steigen infolge ihres geringen spezifischen Gewichtes nach oben und kühlen hierauf ab, worauf sie durch den an den unteren Bereich der zweiten Nachverbrennungskammer 45 anschliessenden Rohrstutzen 46 in den Kamin gelangen.

In Fig. 3 ist ein Teil des Heissluftraumes 1 dargestellt. Diesem wird über einen Kanal 56 von den zu beheizenden Räumen abgekühlte Rückluft zugeführt. Diese Luft wird im Heissluftspeicher 1 erwärmt bzw. mit der in diesem befindlichen warmen Luft gemischt. Über einen weiteren Kanal 57 strömt vom Heissluftspeicher 1 Heissluft an die zu beheizenden Räume ab. Der Kaltluftstrom vom Kanal 56 muss in den Heissluftspeicher 1 ungehindert einströmen können. Es soll jedoch aus dem Heissluftspeicher 1 weder warme Luft noch Wärme in den Kanal 56 gelangen. Hierfür ist im Bereich der Wand 3 ein Ventil 51 angeordnet, das nachstehend erläutert ist.

Das Ventil 51 besteht aus einem in die Wand 3 eingesetzten Rahmen 62, von dem angenähert horizontal verlaufende, sich in einem Abstand voneinander parallel erstreckende Lamellen 63 gehalten sind. Die Breite dieser Lamellen 63 kann z.B. 50 cm betragen. Die Länge der Lamellen 63 entspricht der Länge des Rahmens 62 bzw. der Breite der Zufuhröffnung. Der Abstand der Lamellen 63 kann z.B. 4 cm betragen. Die Lamellen 63 können aus Kunststoff, gespannten Folien, Asbestzement, Glas, Schallschluckplatten oder dgl. gefertigt sein. Die Lamellen 63 können angenähert horizontal oder vom Heissluftspeicher 1 ausgehend um einen zur Horizontalen spitzen Winkel von z.B. 10° nach unten geneigt ausgerichtet sein:

An dem dem Heissluftraum 1 zugewandten Ende des Ventils 51 sind an den Lamellen 63 eine Mehrzahl von Klappen 65 befestigt, die infolge ihres Gewichtes die zwischen den Lamellen 63 befindlichen Bereiche abdecken. Diese Klappen 65 können aus Kunststoff, Glasseide, Silikon oder dgl. gefertigt sein und können eine Dicke von z.B. 0,1 mm aufweisen. Durch diese Ausbildung des Ventils 51 wird ein Übertritt von heisser Luft aus dem Heissluftspeicher 1 in den Kanal 56 verhindert. Umgeachtet dessen kann jedoch durch den Kanal 56 kommende, abgekühlte oder frische Luft zwischen den Lamellen 63 hindurch in den Heissluftspeicher 1 eintreten, da hierbei die Klappen 65, da sie ein sehr geringes Gewicht aufweisen, von den Lamellen 63 abgehoben werden. Da zwischen den Lamellen 63 keine vertikalen Luftströmungen auftreten können, wird durch die Lamellen 63 eine optimale Wärmeisolation erreicht, da bei in Schliessstellung befindlichen Klappen 65 aus dem Heissluftspeicher 1 in den Kanal 56 keine warme Luft übertritt und keine Wärme abgegeben wird.

Oberhalb des Ventils 51 befindet sich in der Wand 3 ein weiteres Ventil 53, das ebenfalls durch von einem Rahmen 62 gehalterten Lamellen 63 und durch einen speicherraumseitig angeordneten Vorhang 66, der auf einer Stange 67 oder dgl. aufwickelbar und dadurch höhenverstellbar ist, gebildet ist. Die Ventile 53 befinden sich am Ausgang des Heissluftspeichers 1 in den zu den zu beheizenden Räumen führenden Warmluftkanälen 57.

Der höhenverstellbare Vorhang 66 ist vorzugsweise aus einem Material, wie Polyäthylen, gefertigt, das bei einer Temperatur von ca. 120° schmilzt. Der Sinn dieser Massnahme liegt darin, hierdurch in einfacher Weise eine Sicherung gegen Überhitzung des Heissluftspeichers 1 zu gewährleisten, da beim Ansteigen der Temperatur in diesem über 120 ° C die Folie 66 schmilzt, wodurch die heisse Luft in den Kanal 57 übertreten kann. Durch Höhenverstellung des Vorhanges 66 ist eine Dosierung der Menge der aus dem Heissluftspeicher 1 in den Kanal 57 übertretenden Warmluft möglich.

Die Wandungen 55 der Kanäle 56 und 57 sind vorzugsweise aus schalldämmendem Material gefertigt, um eine Übertragung von Schall zwischen den zu beheizenden Räumen über die Luftkanäle 56 und 57 und den Heissluftraum 1 weitestgehend auszuschliessen.

Vorzugsweise sind auch zwischen den beiden Kanälen 56 und 47 Klappen 70 angeordnet, die infolge eines Unterdruckes im Kanal 57 abgehoben werden, wodurch Kaltluft aus dem Kanal 56 in den Kanal 57 übertreten und der in diesem strömenden Warmluft beigemischt werden kann. Zudem ist im Kaltluftkanal 56 ein Taschen-Luftfilter 59 oder ein Hängefilter 58 angeordnet, das durch eine Öffnung 60 hindurch austauschbar ist.

Da die am Ende des Warmluftkanals 57 den einzelnen Räumen zugeordneten Verteilerklappen sich in ihrer Schliessstellung befinden können, wodurch die Heissluft nicht in die Räume überströmen kann, was infolge einer Störung des elektrischen Systems eintreten kann, wobei durch den im Heissluftspeicher 1 befindlichen Thermostaten 9 diese Klappen nicht in ihre Offenstellung übergeführt werden können, ist weiters noch an einer Stelle der Aussenwand des Heissluftspeichers 1 ein Ventil 52 gemäss der in Fig. 4 dargestellten Ausbildung vorgesehen. Dieses Ventil 52 besteht ebenfalls aus einem Rahmen 62 mit von diesem gehalterten Lamellen 63, wobei an der dem Heissluftspeicher 1 zugewandten Seite eine Abdeckung 69 aus einem Material vorgesehen ist, das bei einer Temperatur von z.B. 120¹ schmilzt. Die Abdeckung 69 kann z.B. aus Styropor gefertigt sein. Sofern die Temperatur im Heissluftspeicher 1 über ca. 120° ansteigt, schmilzt die Platte 69 und tritt die Heissluft zwischen den Lamellen 63 an die freie Atmosphäre über. An der Aussenseite ist ein Wetterschutzgitter 72 vorgesehen, durch das ein Eindringen von Nässe und Ungeziefer verhindert wird.

Wie in Fig. 5 dargestellt ist, kann in einem nach oben abgehenden Heissluftkanal 57 ein weiteres Ventil 54 angeordnet sein, das durch angenähert vertikale Lamellen 73 und z.B. angenähert horizontale Klappen 74 gebildet ist, wobei dieses Ventil 54 als Übertemperatursicherung dient. Bei einer Überhitzung der Heissluft auf z.B. bei 120°C wird durch den Auftrieb der warmen Luftsäule dieses Ventil 54 so lange geöffnet, bis die Übertemperatur abgebaut ist. Durch das Gewicht der Klappen 74 sowie durch die Höhe des Auftriebsschachtes lässt sich die angestrebte Ansprechtemperatur einstellen. Dieses Ventil 54 kann durch eine Montagetür 75 zugänglich sein.

Gemäss einer in Fig. 6 dargestellten weiteren Ausführungsvariante führt ein in einer Aussenwand vorgesehener Kanal 77 von der freien Atmosphäre in den Heissluftspeicher 1, wobei die Öffnung durch ein Wetterschutzgitter 72 abgedeckt ist. Dieser Kanal 77 mündet in einem Rückschlagventil 50, das im unteren Bereich des Heissluftspeichers 1 angeordnet ist. Das Ventil 50 weist den gleichen Aufbau wie das Ventil 51 gemäss Fig. 3 auf. Im Kanal 77 kann zudem eine verschwenkbare Klappe 78 zur Steuerung der einströmenden Luft vorgesehen sein. Durch den Kanal 77 fliesst in den Heissluftspeicher 1 Frischluft ein.

In Fig. 7 ist eine weitere Ausführungsvariante dargestellt, bei welcher die kalte Luft durch einen Kanal 77 und über ein Ventil 50', das den gleichen Aufbau wie das Ventil 53 gemäss Fig. 3 aufweist, von der freien Atmosphäre in den Heissluftspeicher 1 einströmen kann.

Bei der Ausführungsvariante gemäss den Fig. 8 und 9 ist am Ende des Kaltluftkanals 56 ein Ventil 51 mit der in Fig. 3 dargestellten Ausbildung angeordnet und ist der Heissluftkanal 57, der sich neben dem Kaltluftkanal 56 befindet, ebenfalls bis zum Boden 2 des Heissluftspeichers 1 geführt, wobei übereinander zwei Ventile 53 der in Fig. 3 dargestellten Ausbildung angeordnet sind, die jeweils den Erfordernissen entsprechend steuerbar sind. Durch das untere Ventil 53 kann relativ kühlere Luft über den Warmluftkanal 57 den Räumen zugeführt werden. Durch die Rollvorhänge 66 können die Ventile 53 gedrosselt oder ganz geschlossen werden. Sie regeln den Austritt der Heissluft aus dem Heissluftspeicher 1 in den Heissluftkanal 57. Im Bereich des oberen Ventils 53 herrscht im Heissluftspeicher 1 eine Temperatur von z.B. 80°C. Im Bereich des unteren Ventils 53 herrscht eine Temperatur von ca. 30°C, die durch die Rückluft aus dem Kanal 56 bzw. Frischluft aus dem Kanal 77 niedrig ist.

Alle genannten Ventile sind im geschlossenen Zustand nahezu vollkommen wärmedicht, wodurch Wärmeverluste ausgeschlossen werden. Sie arbeiten in Bereichen zwischen ca. 0,5 und 50 Pascal. Sie können auch bei Schwerkraftheizungen in Wohnhäusern für die Heissluftverteilung und als Rückluft- öffnungen zur Zugverhinderung Anwendung finden.

Durch die erfindungsgemässe Einrichtung wird somit eine Anlage geschaffen, bei welcher in einem Raum eines Hauses, insbesondere eines Wohnhauses, ein Heissluftspeicher vorgesehen ist, der als Saunaraum Verwendung finden kann, wobei von diesem Heissluftspeicher die an diesen angeschlossenen Räume des Gebäudes mit Heissluft versorgt werden, ohne dass hierbei unerwünscht starke Luftströmungen auftreten. Hierdurch kann eine weitgehend staubfreie Beheizung der angeschlossenen Räume bewirkt werden. Durch die weiters im Heissluftraum, der als Speicherraum dient, auftretende hohe Strahlungshitze werden in der Luft befindliche Keime abgetötet, wodurch die der Heizung dienende Heissluft nahezu sporenfrei ist. Schliesslich wird durch den Heizofen eine Verbrennung mit sehr hohem Wirkungsgrad erzielt.

Mit dem Heissluftspeicher, in welchem bei geringen Energiekosten immer relativ hohe Temperaturen bestehen und in dem sich staubfreie und sporenfreie Luft befindet, ist somit ein Raum geschaffen, der - wie erwähnt - als Saunaraum bzw. auch als Kur- bzw. Heilkammer Verwendung finden kann.

Da die Luftführungskanäle mit schalldämmendem Material ausgekleidet sind, besteht keine Gefahr einer Übertragung von Schall vom Heissluftspeicher in die einzelnen Räume bzw. zwischen den einzelnen Räumen. Da weiters der Eingang zum Speicher durch einen leicht bewegbaren Vorhang verschlossen ist, besteht keine Gefahr einer Behinderung des Ein- bzw. Austretens in bzw. aus diesem Raum, obgleich mittels dieser Vorhänge ebenfalls eine gute Wärmeisolation des Raumes gewährleistet wird.

## Patentansprüche

1. Anlage zur Speisung von Räumen mit Heissluft mittels eines Heissluftspeichers, in welchen ein Heizungskessel vorgesehen ist und welcher mit den Räumen über Luftführungskanäle verbunden ist, wobei in den Luftführungskanälen Ventile oder dgl. angeordnet sind, dadurch gekennzeichnet, dass der vertikale Rauchgasabzug (31) des Heizungskessels (20), der vom obersten Bereich des ebenfalls vertikalen Feuerungsraumes (22) ausgeht, einen Durchmesser aufweist, der mindestens der Hälfte des horizontalen Querschnittes des Feuerungsraumes (22) gleich ist, dass an den Rauchgasabzug (31) des Feuerungsraumes (22) eine etwa horizontal liegende Nachverbrennungskammer (35) anschliesst, in welche ein zusätzlicher Brenner (38) eingesetzt ist, und dass die Ventile (50, 51, 52, 53) durch eine Gruppe von zumindest angenähert horizontal ausgerichteten, zueinander parallelen Lamellen (63), die zumindest an ihrer einen Seite mit beweglichen Klappen (65), einem Vorhang (66), einer Abdeckung (59) oder dgl. versehen sind, gebildet sind.

2. Anlage nach Anspruch 1, dadurch gekennzeichnet, dass anschliessend an die etwa horizontal liegende Nachverbrennungskammer (35) eine zweite etwa horizontal liegende Nachverbrennungskammer (45) vorgesehen ist, wobei die beiden Nachverbrennungskammern (35, 45) miteinander an dem der Mündung des Rauchgasabzuges (31) in die erste Nachverbrennungskammer (35) abliegenden Ende über einen etwa vertikalen Stutzen (36) miteinander verbunden sind (Fig. 2).

3. Anlage nach Anspruch 2, dadurch gekennzeichnet, dass die beiden Nachverbrennungskammern (35, 45) übereinanderliegend angeordnet sind (Fig. 2).

4. Anlage nach einem der Ansprüche 1 und 2, dadurch gekennzeichnet, dass die beiden Nachverbrennungskammern (35, 45) einen vertikalen Querschnitt aufweisen, der dem horizontalen Querschnitt des Feuerungsraumes (22) des Heizungskessels (20) zumindest gleich ist (Fig. 2).

5. Anlage nach einem der Ansprüche 2 bis 4, dadurch gekennzeichnet, dass mindestens eine der beiden Nachverbrennungskammern (35, 45) mit einem angenähert horizontal abragenden Stutzen (40, 47) ausgebildet ist, an dessen freiem Ende eine Klappe (41, 48) angeordnet ist (Fig. 2).

6. Anlage nach einem der Ansprüche 2 bis 5, dadurch gekennzeichnet, dass die beiden Nachverbrennungskammern (35, 45) aus glutbeständigem, schwarzstrahlendem Material gefertigt sind und an ihrer Aussenseite nicht isoliert sind (Fig. 2).

7. Anlage nach einem der Ansprüche 2 bis 6, dadurch gekennzeichnet, dass der Abgasstutzen (46) an den unteren Bereich der zweiten Nachverbrennungskammer (45) anschliesst (Fig. 2).

8. Anlage nach einem der Ansprüche 1 bis 7, dadurch gekennzeichnet, dass der in die erste Nachverbrennungskammer (35) eingesetzte zusätzliche Brenner (38) durch einen Thermostaten (27) gesteuert ist, der einen Betrieb dieses Brenners (38) verhindert, solange im Heizungskessel (20) ein vorgegebener Temperaturwert nicht unterschritten wird.

9. Anlage nach einem der Ansprüche 1 bis 8, dadurch gekennzeichnet, dass die Ventile (50, 51, 52, 53) in für die Luftführungskanäle (56, 57, 77) gebildete Öffnungen in der Wand des Heissluftspeichers (1) eingebaut sind (Fig. 3).

10. Anlage nach einem der Ansprüche 1 bis 9, dadurch gekennzeichnet, dass zwischen einem Kaltluftkanal (56) und einem Heissluftkanal (57) ein mit Klappen (70) ausgebildetes weiteres Ventil vorgesehen ist (Fig. 3).

11. Anlage nach einem der Ansprüche 1 bis 10, dadurch gekennzeichnet, dass das in einem Kaltluftkanal (56) eingebaute Ventil (51) mit zum Heissluftspeicher (1) öffnenden Klappen (65) ausgebildet ist (Fig. 3).

12. Anlage nach einem der Ansprüche 1 bis 11, dadurch gekennzeichnet, dass das in einem Heissluftkanal (57) befindliche Ventil (53) an der dem Heissluftspeicher (1) zugewandten Seite mit einem höhenverstellbaren Vorhang (66) ausgebildet ist (Fig. 3).

13. Anlage nach einem der Ansprüche 1 bis 12, dadurch gekennzeichnet, dass die Lamellen (63) durch eine Platte (69) oder eine Folie aus bei niedrigen Temperaturen schmelzendem Material abgedeckt sind (Fig. 4).

14. Anlage nach einem der Ansprüche 1 bis 13, dadurch gekennzeichnet, dass ein Kaltluftkanal (50) und ein Heissluftkanal (57) mit nebeneinander angeordneten Ventilen (51, 53) ausgebildet sind (Fig. 8, Fig. 9).

15. Anlage nach einem der Ansprüche 1 bis 14, dadurch gekennzeichnet, dass in einem Heissluftkanal (57) zwei übereinander angeordnete Ventile (53) vorgesehen sind (Fig. 8, Fig. 9).

16. Anlage nach einem der Ansprüche 1 bis 15, dadurch gekennzeichnet, dass in einem Frischluftkanal (77) eine Absperreinrichtung (78) angeordnet ist (Fig. 6).

17. Anlage nach einem der Ansprüche 1 bis 16, dadurch gekennzeichnet, dass im Heissluftspeicher (1) für dessen Verwendung als Sauna Sitz- und Liegeflächen (14, 15, 16) angeordnet sind (Fig. 1).

18. Anlage nach einem der Ansprüche 1 bis 17, dadurch gekennzeichnet, dass im Heissluftspeicher (1) ein Raumthermostat (9) zur Steuerung der Temperaturverhältnisse in den Räumen und im Heissluftspeicher (1) angeordnet ist (Fig. 1).

19. Anlage nach einem der Ansprüche 1 bis 18, dadurch gekennzeichnet, dass eine Eingangsöffnung (17) zum Heissluftspeicher (1) durch mehrere hintereinander befindliche Vorhänge (18), z.B. aus Glasseidengewebe, mit dazwischen liegenden Luftschichten verschlossen ist (Fig. 1).

20. Anlage nach einem der Ansprüche 1 bis 19, dadurch gekennzeichnet, dass im Heissluftspeicher (1) zwischen nicht isolierten Heisswasserbehältern (11) und in diesem angeordneten Sitz- und Liegeflächen (14, 15, 16) eine Strahlenschutzwand (13) angeordnet ist (Fig. 1).

## Claims

1. A system for supplying rooms with hot air by means of a hot air reservoir in which a heating device is provided and which is connected with the rooms via air ducts, with valves or the like being arranged in the air ducts, characterized in that the vertical flue gas outlet (31) of the heating device (20), which exits from the uppermost region of the likewise vertical combustion chamber (22), has a diameter which is equal to at least half of the horizontal section of the combustion chamber (22), in that an approximately horizontally positioned after-burning chamber (35) is connected to the flue gas outlet (31) of the combustion chamber (22) and has an additional burner (38) inserted into it, and in thatthe valves (50, 51, 52, 53) are formed by groups of laminae (63), which are arranged at least approximately horizontally and in parallel with each other and which are provided on at least one side with movable flaps (65), a curtain (66), a cover (69) or the like.

2. A system according to claim 1, characterized in that adjoining the approximately horizontally positioned after-burning chamber (35) there is provided a second approximately horizontally positioned after-burning chamber (45), the two after-burning chambers (35, 45) being connected to each other at their ends remote from the opening of the flue gas outlet (31) into the first after-burning chamber (35) by means of an approximately vertical connecting piece (36) (Fig. 2).

3. A system according to claim 2, characterized in that the two after-burning chambers (35, 45) are arranged one above the other (Fig. 2).

4. A system according to claim 1 or claim 2, characterized in that the two after-burning chambers (35, 45) have a vertical section which is approximately equal to the horizontal section of the combustion chamber (22) of the heating device (20) (Fig. 2).

5. A system according to any one of claims 2 to 4, characterized in that at least one of the two after-burning chambers (35, 45) is constructed with an approximately horizontally projecting nozzle (40, 47), at whose free end a flap (41,48) is arranged (Fig. 2).

6. A system according to any one of claims 2 to 5, characterized in that the two after-burning chambers (35, 45) are made of glow heat-resistant, blackbody radiating material and are not insulated on their outside (Fig. 2).

7. A system according to any one of claims 2 to 6, characterized in thattheflue gas outlet nozzle (46) is connected to the lower region of the second after-burning chamber (45) (Fig. 2).

8. A system according to any one of claims 1 to 7, characterized in that the additional burner (38) inserted into the first after-burning chamber (35) is controlled by a thermostat (27), which prevents operation of this burner (38) as long as the temperature in the heating device (20) does not fall below a predetermined value.

9. A system according to any one of claims 1 to 8, characterized in that the valves (50, 51, 52, 53) are installed in openings formed for the air ducts (56, 57, 77) in the wall of the hot air reservoir (1) (Fig. 3).

10. A system according to any one of claims 1 to 9, characterized in that between a cold air duct (56) and a hot air duct (57) there is provided another valve constructed with a flap (70) (Fig. 3).

11. A system according to any one of claims 1 to 10, characterized in that the valve (51) installed in a cold air duct (56) is constructed with flaps (65) opening to the hot air reservoir (1) (Fig. 3).

12. A system according to any one of claims 1 to 11, characterized in that the valve (53) located in a hot air duct (57) is constructed on the side facing the hot air reservoir (1) with a height-adjustable curtain (66) (Fig. 3).

13. A system according to any one of claims 1 to 12, characterized in that the laminae (63) are covered by a plate (69) or sheet of a material with a low melting point (Fig. 4).

14. A system according to any one of claims 1 to 13, characterized in that a cold air duct (50) and a hot air duct (57) are constructed with valves (51, 53) arranged side-by-side (Fig. 8, Fig. 9).

15. A system according to anyone of claims 1 to 14, characterized in that two valves (53) arranged one above the other are provided in a hot air duct (57) (Fig. 8, Fig. 9).

16. A system according to any one of claims 1 to 15, characterized in that a shut-off device (78) is arranged in a fresh air duct (77) (Fig. 6).

17. A system according to any one of claims 1 to 16, characterized in that sitting and lying surfaces (14, 15, 16) are arranged in the hot air reservoir (1) for its use as a sauna (Fig. 1).

18. A system according to anyone of claims 1 to 17, characterized in that a room thermostat (9) in the hot air reservoir (4) influences the control of the temperature conditions in the reservoir and the intermittent hot air supply to the living space.

19. A system according to any one of claims 1 to 18, characterized in that an entrance (17) to the hot air reservoir (1) is closed by several curtains (18), e.g. of glass filament fabric, arranged behind each other and having layers of air lying between them (Fig. 1).

20. A system according to any one of claims 1 to 19, characterized in that a radiation protection wall (13) is arranged in the hot air reservoir (1) between non-insulated hot water containers (11) and sitting and lying surfaces (14, 15, 16) arranged in the hot air reservoir (1) (Fig. 1).

## Revendications

1. Dispositif pour l'alimentation de locaux avec de l'air chaud au moyen d'un accumulateur d'air chaud dans lequel on a prévu une chaudière de chauffage et qui est raccordé aux locaux par des canaux d'air dans lesquels sont prévues des vannes ou dispositifs analogues, caractérisé en ce que le conduit d'échappement vertical (31) de la chaudière de chauffe (20), qui part de la partie supérieure du foyer également vertical (22), présente un diamètre qui est au moins égal à la moitié de la section transversale horizontale du foyer (22), qu'au conduit d'échappement de fumée (31) du foyer (22) se raccorde une chambre de combustion (35) horizontale dans laquelle est disposé un brûleur additionnel (38) et que les vannes (50, 51, 52, 53) sont constituées par un groupe de lamelles (63) disposées au moins de façon approximative horizontalement et parallèles les unes aux autres qui sont munies au moins sur une face de volets mobiles (65) d'un rideau (66), d'une ouverture (69) ou d'éléments analogues.

2. Dispositif selon la revendication 1, caractérisé en ce qu'en liaison avec la chambre de combustion complémentaire (35) est prévue une seconde chambre de combustion complémentaire (45) disposée à peu près horizontalement, ces deux chambres de combustion complémentaires (35, 45) étant reliées entre elles par une tubulure sensiblement verticale (36) à l'extrémité opposée au raccordement du conduit d'échappement (31) avec la première chambre de combustion complémentaire (35) (Fig. 2).

3. Dispositif selon la revendication 2, caractérisé en ce que les deux chambre de combustion complémentaires (35, 45) sont disposées l'une au-dessus de l'autre (Fig. 2).

4. Dispositif selon l'une ou l'autre des revendications 1 et 2, caractérisé en ce que les deux chambres de combustion complémentaires (35, 45) présentent une section verticale qui est approximativement la même que la section horizontale de la chambre de combustion (22) de la chaudière de chauffage (20).

5. Dispositif selon l'une des revendications 2 à 4, caractérisé en ce qu'au moins l'une des deux chambres de combustion complémentaires (35, 45) est établie avec une tubulure approximativement horizontale (40, 47) à l'extrémité libre de laquelle est disposé un volet (41, 48).

6. Dispositif selon l'une des revendications 2 à 5, caractérisé en ce que les deux chambres de combustion complémentaires (35, 45) sont établies en matière résistant au feu à rayonnement noir et ne sont pas isolées sur leur face extérieure.

7. Dispositif selon l'une des revendications 2 à 6, caractérisé en ce que la tubulure d'échappement de gaz (46) est branchée dans la partie basse de la seconde chambre de combustion complémentaire.

8. Dispositif selon l'une des revendications 1 à 7, caractérisé en ce que le brûleur additionnel (38) disposé dans la première chambre de combustion complémentaire (35) est contrôlé par un thermostat (27) qui empêche un fonctionnement de ce brûleur (38) tant qu'une température prédéterminée n'est pas abaissée dans la chaudière de chauffage (20).

9. Dispositif selon l'une des revendications 1 à 8, caractérisé en ce que les vannes (50, 51, 52, 53) sont incorporées (Fig. 3) dans des ouvertures établies pour les canaux de passage d'air (56, 57, 77) dans la paroi de l'accumulateur d'air chaud (1 ).

10. Dispositif selon l'une des revendications 1 à 9, caractérisé en ce qu'on a prévu une vanne supplémentaire équipée de volets (70) entre un canal d'air froid (56) et un canal d'air chaud (57) (Fig. 3).

11. Dispositif selon l'une des revendications 1 à 10, caractérisé en ce que la vanne (51) incorporée dans un canal d'air froid (56) est établie avec des volets (65) s'ouvrant sur l'accumulateur d'air de chauffage (1) (Fig. 3).

12. Dispositif selon l'une des revendications 1 à 11, caractérisé en ce que la vanne (53) se trouvant dans un canal d'air de chauffage (57) est équipée sur sa face orientée vers l'accumulateur d'air de chauffage (1) d'un rideau (66) (Fig. 3).

13. Dispositif selon l'une des revendications 1 à 12, caractérisé en ce que les lamelles (63) sont recouvertes par une plaque (69) ou un feuillet en une matière fusible à basses températures (Fig. 4).

14. Dispositif selon l'une des revendications 1 à 13, caractérisé en ce qu'un canal d'air froid (50) et un canal d'air de chauffage (57) sont équipés de vannes (51, 53) disposées côté à côté (Fig. 9).

15. Dispositif selon l'une des revendications 1 à 14, caractérisé en ce que dans un canal d'air de chauffage (57) sont disposées deux vannes superposées (53) (Fig. 8, Fig. 9).

16. Dispositif selon l'une des revendications 1 à 15, caractérisé en ce que dans un canal d'air froid (77) est disposé un élément d'obturation (78).

17. Dispositif selon l'une des revendications 1 à 16, caractérisé en ce que dans l'accumulateur d'air chaud (1) pour son utilisation comme sauna sont disposées des surfaces pour s'asseoir et pour s'étendre (14, 15, 16) (Fig. 1).

18. Dispositif selon l'une des revendications 1 à 17, caractérisé en ce que dans l'accumulateur d'air chaud (4) un thermostat d'ambiance (9) agit sur la commande des conditions de température dans cet accumulateur et sur l'introduction intermittente d'air chaud dans les locaux d'habitation.

19. Dispositif selon l'une des revendications 1 à 18, caractérisé en ce qu'une ouverture d'accès (17) au réservoir d'eau de chauffage (1) est fermée par plusieurs rideaux (18) se trouvant les uns derrière les autres par exemple en tissu de silicone avec couches d'air ménagées entre eux.

20. Dispositif selon l'une des revendications 1 à 19, caractérisé en ce que dans le réservoir d'air de chauffage ( 1 ) est disposée une paroi (13) protégeant contre le rayonnement entre des réservoirs d'eau chaude non isolés (11) et des surfaces pour s'asseoir et pour s'étendre (14, 15, 16).
